# FASCICULE DE BREVET EUROPEEN

(11) **EP 2 120 663 B1**
(45) Date de publication et mention de la délivrance du brevet: **18.05.2011**
(21) Numéro de dépôt: 08761972.2
(22) Date de dépôt: 24.01.2008
(51) Int. Cl.: A47K 10/36

(54) **Appareil distributeur de materiaux d'essuyage avec un dispositif de chargement de bandes de materiaux d'essuyage**
Materialausgabevorrichtung mit einem vorrichtung zum laden eines streifenförmigen wischmaterials zum abwischen
Wiping material dispensing apparatus with a device for loading strips of wiping material

(30) Priorité: 24.01.2007 FR 0752854
(43) Date de publication de la demande: 25.11.2009
(73) Titulaire: Granger, Maurice, F-42270 Saint-Priest-en-Jarez (FR)
(72) Inventeur: Granger, Maurice, F-42270 Saint-Priest-en-Jarez (FR)
(74) Mandataire: Dupuis, François
(86) Numéro de dépôt international: PCT/FR2008/050106
(87) Numéro de publication internationale: WO 2008/107608

(56) Documents cités:
- EP-B1- 1 083 816
- FR-A- 2 828 084

## Description

L'invention, comme définie par l'objet de la revendication 1, se rattache au secteur technique des appareils distributeurs de matériaux d'essuyage à coupe automatique ou semi-automatique trouvant des applications pour les papiers essuie-mains, essuie-tout, papier toilette et similaires.

Un appareil de ce type est notamment illustré dans la figure 1 au titre de l'art antérieur, et il comprend à partir d'un carter (1) récepteur des flasques latéraux (1a) porteurs d'une part d'un tambour (2) incluant son dispositif de coupe, un rouleau presseur (3) en appui sur ledit tambour et une bobine de matériau (4) disposée en surélévation par rapport au tambour. La bande de matériau issue de la bobine suit donc une trajectoire représentée selon la flèche (F), de sorte que son extrémité est introduite entre le rouleau presseur et le tambour pour contourner celui-ci lors de la rotation de ce dernier en vue de la coupe d'une section de bande de matériau.

Un appareil de ce type est aussi connu du document FR 2028084. Ce document divulgue les caractéristiques du préambule de la revendication 1.

Le problème posé réside dans la maîtrise de la tension du papier en fonction des caractéristiques techniques de celui-ci qui peuvent varier d'un marché à l'autre.

Un autre problème réside dans l'amélioration de la sécurité lors de l'introduction de la bande de matériau entre le rouleau presseur et le tambour. Face à ces problèmes, le demandeur a recherché une solution simple qui assure un chargement de la bobine de matériau dans les meilleures conditions de sécurité, et aussi en améliorant la qualité d'appui de la bande de matériau sur le tambour lors de son introduction.

La solution apportée par le demandeur est simple, facile à mettre en oeuvre.

Ces buts et d'autres encore ressortiront bien de la suite de la description.

Selon une première caractéristique de l'invention, l'appareil distributeur de matériaux d'essuyage avec un dispositif de chargement de bandes de matériaux d'essuyage comprenant un carter récepteur des flasques latéraux porteurs d'un tambour incluant un dispositif de coupe et une bande de matériau disposée en surélévation, est remarquable en ce qu'il comprend un double aménagement avec d'une part un moyen de guidage concentrique audit tambour et définissant avec ce dernier un intervalle de passage de la bande de matériau, et d'autre part au moins deux rouleaux disposés parallèles les uns aux autres et montés fixés libres en rotation par rapport aux flasques latéraux du carter, et en ce qu'un moyen intermédiaire entre les rouleaux permette l'introduction de la bande de matériau dans l'espace formé entre l'enveloppe et le tambour, puis sa sortie vers l'avant de l'appareil.

Ces caractéristiques et d'autres encore ressortiront bien de la suite de la description.

Pour fixer l'objet de l'invention illustrée d'une manière non limitative aux figures des dessins où :
- la figure 1 est une vue à caractère schématique d'un appareil distributeur de matériau d'essuyage selon l'art antérieur avec rouleau presseur en appui sur le tambour.
- la figure 2 est une vue à caractère schématique du dispositif de chargement de la bobine de matériau selon l'invention, cette vue étant représentée de profil.
- la figure 3 est une vue partielle et en coupe illustrant la configuration du tambour et de l'un des rouleaux du dispositif de l'invention.
- la figure 4 est une vue selon la figure 3 illustrant le tambour et l'un des rouleaux du dispositif de l'invention.
- la figure 5 est une vue en coupe illustrant l'agencement du tambour avec une enveloppe de protection.
- la figure 6 est une vue partielle de la partie basse de l'appareil distributeur recevant les moyens de l'invention.

Afin de rendre plus concret l'objet de l'invention, on le décrit maintenant d'une manière non limitative illustrée aux figures des dessins.

Le dispositif de chargement de la bande de matériau, à partir d'une bobine, comme représentée aux dessins et d'une longueur continue pliée en Z, dans un appareil distributeur de matériau d'essuyage inclut un double aménagement avec d'une part un moyen de guidage concentrique audit tambour et définissant avec ce dernier un intervalle de passage de la bande de matériau. Cette enveloppe (5) est fixée de toute manière appropriée aux flasques latéraux du carter ou est moulée avec ledit carter lors de sa fabrication. Cette enveloppe est non fermée et présente ainsi une zone d'accès ouverte vers l'avant de l'appareil. En regard de cette enveloppe et du tambour, sont disposés au moins deux rouleaux (6, 8) disposés parallèles les uns aux autres et montés fixés libres en rotation par rapport aux flasques latéraux du carter et étant engrenés par rapport à un pignon solidaire du tambour et un moyen intermédiaire (7) entre lesdits rouleaux (6 - 8). Ce moyen intermédiaire peut lui-même être un troisième rouleau comme représenté aux figures des dessins. Dans ce cas, les rouleaux tournent en sens inverse et permettent l'introduction de la bande de matériau dans l'espace formé entre l'enveloppe et le tambour, puis sa sortie vers l'avant de l'appareil. L'introduction de la bande de matériau s'effectue entre le rouleau supérieur (6) et le rouleau intermédiaire (7) comme représenté figure 2, et la sortie de la bande de matériau s'effectue entre le rouleau intermédiaire (7) et le rouleau inférieur (8).

Ces trois rouleaux sont constitués de manière similaire et présentent une âme centrale (6a, 7a, 8a) le long de laquelle sont disposés des disques parallèles entre eux (6b, 7b, 8b) et écartés selon un pas préétabli. Dans la partie médiane de ces rouleaux est prévu le positionnement de deux disques (6c, 7c, 8c) qui définissent entre eux une gorge (6d, 7d, 8d) pour le passage et introduction d'une pièce de guidage (9) de la bande de matériau. Ces rouleaux sont susceptibles de recevoir des manchons (10) en matériau élastomère et de par leur configuration, ils définissent des ondulations ou plis successifs. De manière similaire, le tambour (2) comprend une âme centrale (2a) recevant des disques (2c) dans un nombre correspondant à celui des disques formés sur les rouleaux avec un disque de moins par demi-partie du tambour. Le tambour reçoit également deux disques (2d) en position médiane définissant une gorge (2b) entre eux et permettant le passage de la pièce de guidage (9) précitée. Le tambour reçoit des manchons (11) en matériau élastomère. Selon une disposition importante de l'invention, les ondulations formées sur les rouleaux et sur le tambour sont en décalage d'un demi pas les unes par rapport aux autres, de sorte que il y a un effet continu de pression et de plis formés sur la bande de matériau introduite entre les rouleaux (6, 7), (7, 8) et le tambour (2) dans les phases d'entrée et de sortie du matériau d'essuyage.

Les rouleaux, supérieur (6) et inférieur (8), tournent dans le sens inverse du tambour, et le rouleau central intermédiaire (7) tourne dans le sens du tambour. C'est le rouleau central (7) qui au chargement oblige le papier à entrer puis à sortir de l'appareil. Les rouleaux, supérieur (6) et inférieur (8), peuvent être en contact avec le tambour, tandis que le rouleau central (7) ne l'est pas. Les rouleaux peuvent aider à la coupe en tirant sur le papier dans leur rotation, ainsi le rouleau supérieur (6) a un diamètre plus faible de 0,3 à 0,5 mm du diamètre du rouleau intermédiaire central, et il en est de même pour le rouleau inférieur. Celui-ci a un diamètre supérieur de 0,3 à 0,5 à celui du rouleau intermédiaire. Comme représenté figure 6, les extrémités des rouleaux (6, 7 et 8) reçoivent des pignons d'entraînement (12) qui permettent par des mécanismes de transfert non représentés la rotation des rouleaux en association avec le tambour (2) et son pignon (13).

En variante, le moyen intermédiaire (7) peut être constitué par des saillies de guidage disposées parallèles aux rouleaux (6 - 8) et permettant le déplacement de la bande de matériau. Ces saillies de guidage établies sur tout ou partie de la longueur des rouleaux (6 - 8) sont, par exemple, formées sur un volet basculant monté sur l'appareil et permettant le chargement de la bande de matériau en attente.

De manière avantageuse, la pièce de guidage (9) présente un double bec (9a) dans sa partie avant pour venir se clipser dans la gorge formée sur le rouleau intermédiaire et pénétrer partiellement dans les gorges formées sur les rouleaux supérieur et inférieur. Dans sa partie arrière, la pièce de guidage présente deux autres branches (9b) qui viennent, elles, s'ajuster dans la gorge formée sur le tambour, ce qui permet un chargement de la bande de matériau en toute sécurité.

Ainsi, selon l'invention, on obtient d'une part une meilleure tenue de la bande de matériau grâce à la combinaison d'appui des ondulations formées sur le tambour et les rouleaux qui agissent dans des configurations en creux et en relief, la bande de matériau est parfaitement tenue sans aucune pression et il n'est nul besoin d'avoir des moyens complémentaires du type ressorts pour assurer une fonction de pression. Les trois rouleaux ont une fonction de guidage et de tenue du matériau, mais il ne s'agit pas de rouleaux presseurs. La sécurité est améliorée car il n'y a pas possibilité d'introduire des doigts de main en l'absence de tout espace.

Le dispositif de coupe est protégé par l'enveloppe entourant le tambour. La mise en rotation du tambour et la sortie de la lame de coupe s'effectuent de manière connue.

## Revendications

1. Appareil distributeur de matériaux d'essuyage avec un dispositif de chargement de bandes de matériaux l'essuyage comprenant un carter (1) récepteur des flasques latéraux (1a) porteurs d'un tambour (2) incluant un dispositif de coupe et une bande de matériau (4) disposée en surélévation, l'appareil aussi comprenant un double aménagement avec d'une part une enveloppe extérieure (5) non fermée, concentrique audit tambour, et définissant avec ce dernier un intervalle de passage de la bande de matériau, **caractérisé en ce qu'**il comprend d'autre part d'au moins deux rouleaux (6, 8) disposés parallèles les uns aux autres et montés fixés libres en rotation par rapport aux flasques latéraux du carter en étant disposés dans la zone d'accès ouverte par rapport à ladite enveloppe, et en étant engrenés par un pignon (13) solidaire du tambour, et **en ce qu'**un moyen intermédiaire est disposé entre les rouleaux (6, 8) et permettent l'introduction de la bande de matériau dans l'espace formé entre l'enveloppe et le tambour, puis sa sortie vers l'avant de l'appareil.

2. Dispositif, selon la revendication 1, **caractérisé en ce que** le moyen intermédiaire (7) est un troisième rouleau monté parallèle aux rouleaux (6 et 8).

3. Dispositif selon la revendication 1, **caractérisé en ce que** le moyen de guidage est une enveloppe extérieure (5) est fixée aux flasques latéraux du carter (1) et est non fermée avec une zone d'accès ouverte vers l'avant de l'appareil permettant le positionnement en regard d'au moins deux rouleaux (6 et 8).

4. Dispositif selon la revendication 3, **caractérisé en ce que** les trois rouleaux sont constitués de manière similaire et présentent une âme centrale (6a, 7a, 8a) le long de laquelle sont disposés des disques parallèles entre eux (6b, 7b, 8b) et écartés selon un pas préétabli, et **en ce que** dans la partie médiane de ces rouleaux est prévu le positionnement de deux disques (6c, 7c, 8c) qui définissent entre eux une gorge (6d, 7d, 8d) pour le passage et introduction d'une pièce de guidage (9) de la bande de matériau, et **en ce que** les rouleaux sont susceptibles de recevoir des manchons (10) en matériau élastomère et de par leur configuration, ils définissent des ondulations ou plis successifs, et **en ce que** le tambour (2) comprend une âme centrale (2a) recevant des disques (2c) dans un nombre correspondant à celui des disques formés sur les rouleaux avec un disque en moins, par demi partie du tambour et **en ce que** le tambour reçoit également deux disques (2d) en position médiane définissant une gorge (2b) entre eux et permettant le passage de la pièce de guidage (9) précitée, et **en ce que** le tambour reçoit des manchons (11) en matériau élastomère.

5. Dispositif selon la revendication 4, **caractérisé en ce que** les ondulations formées sur les rouleaux et sur le tambour sont en décalage d'un demi-pas les unes par rapport aux autres, de sorte que il y a un effet continu de pression et de plis formés sur la bande de matériau introduite entre les rouleaux (6, 7), (7, 8) et le tambour (2) dans les phases d'entrée et de sortie du matériau d'essuyage.

6. Dispositif selon la revendication 3, **caractérisé en ce que** la pièce de guidage (9) présente un double bec (9a) dans sa partie avant pour venir se clipser dans la gorge formée sur le rouleau intermédiaire et pénétrer partiellement dans les gorges formées sur les rouleaux supérieur et inférieur, et **en ce que** dans sa partie arrière, la pièce de guidage présente deux autres branches (9b) qui viennent, elles, s'ajuster dans la gorge formée sur le tambour.

7. Dispositif selon la revendication 1, **caractérisé en ce que** les extrémités d'au moins les rouleaux (6 et 8) reçoivent des pignons d'entraînement (12) coopérant avec le pignon (13) associé au tambour (2).

8. Dispositif selon la revendication 1 **caractérisé en ce que** le rouleau supérieur (6) à un diamètre plus faible que le rouleau intermédiaire, et le rouleau inférieur a un diamètre supérieur au diamètre du rouleau intermédiaire.

9. Dispositif, selon la revendication 1, **caractérisé en ce que** le moyen intermédiaire (7) est constitué par des saillies de guidage disposées parallèles aux rouleaux et étant formées sur un volet basculant de chargement de la bande de matériau.

## Claims

1. Wipe material dispensing machine with a device for loading strips of wipe material comprising a housing (1) which accommodates side pieces (1a) that support a drum (2) including a cutting device and a strip of material (4) located above the drum, with the machine also comprising a dual arrangement with, firstly, a non-closed external enclosure (5) that is concentric with the drum and defining, together with the drum, a gap through which the strip of material passes, **characterised in that** it comprises, secondly, at least two rollers (6, 8) arranged parallel to each other and freely rotatably fixed relative to the lateral side pieces of the housing and **in that** these rollers are located in the open access area relative to said enclosure and mesh with a sprocket (13) joined to the drum and **in that** an intermediate means is located between rollers (6, 8), making it possible to insert the strip of material into the space formed between the enclosure and the drum and then eject it towards the front of the machine.

2. Device as claimed in claim 1, **characterised in that** intermediate means (7) is a third roller mounted parallel to rollers (6 and 8).

3. Device as claimed in claim 1, **characterised in** the means of guidance is an external enclosure (5) attached to the lateral side pieces of housing (1), is not closed, and has an access area that opens out towards the front of the machine and allows opposite-facing positioning of at least two rollers (6 and 8).

4. Device as claimed in claim 3, **characterised in that** the three rollers are similarly constructed and comprise a central core (6a, 7a, 8a) along which there are discs that are parallel to each other (6b, 7b, 8b) and with a predetermined pitch, and **in that**, in the middle part of these rollers, there is provision for positioning two discs (6c, 7c, 8c) that between them define a groove (6d, 7d, 8d) for the movement and insertion of a part (9) that guides the strip of material and **in that** the rollers are capable of receiving sleeves (10) made of an elastomer material and, by their very configuration, define successive corrugations or ripples and **in that** drum (2) comprises a central core (2a) that accommodates discs (2c), the number of said discs matching the number of discs formed on the rollers with one disc less per half drum, and **in that** the drum also accommodates two discs (2d) in a middle position which between them define a groove (2b) allowing movement of the above-mentioned guide (9) and **in that** the drum accommodates sleeves (11) made of an elastomer material.

5. Device as claimed in claim 4, **characterised in that** the corrugations formed on the rollers and on the drum are offset half a pitch interval from each other, so that there is a continuous pressure effect and ripples are formed on the strip of material inserted between rollers (6, 7), (7, 8) and drum (2) during phases when the strip of material is fed in and ejected.

6. Device as claimed in claim 3, **characterised in that** the front part of guide (9) has a double tip (9a) that clips into the groove formed on the intermediate roller and partially penetrates into the grooves formed on the upper and lower rollers, and **in that** the rear part of the guide has two other prongs (9b) that fit into the groove formed on the drum.

7. Device as claimed in claim 1, **characterised in that** the ends of at least rollers (6 and 8) are fitted with drive sprockets (12) that cooperate with sprocket (13) associated with drum (2).

8. Device as claimed in claim 1, **characterised in that** upper roller (6) has a diameter smaller than the diameter of the intermediate roller and the lower roller has a diameter larger than the diameter of the intermediate roller.

9. Device as claimed in claim 1, **characterised in that** intermediate means (7) comprises guide protrusions arranged parallel to the rollers and formed on a swivelling flap for loading the strip of material.

## Patentansprüche

1. Wischmaterialspender mit einer Ladevorrichtung von Wischmaterialbahnen bestehend aus einem Gehäuse (1), dessen Seitenwände (1a) eine Trommel (2) mit einer Schneidvorrichtung und eine überhöht angeordnete Materialbahn (4) tragen, wobei der Spender auch eine doppelte Vorkehrung besitzt, nämlich einerseits eine nicht geschlossene, die Trommel konzentrisch umgebende äußere Hülle (5), die mit der Trommel einen Zwischenraum für die Durchführung der Materialbahn bildet, **dadurch gekennzeichnet, dass** er andererseits mindestens zwei Walzen (6, 8) umfasst, die parallel zueinander angeordnet und gegenüber den Seitenwänden des Gehäuses frei drehbar angebracht sind und sich in dem offenen Zugangsbereich zu der besagten Hülle befinden, wobei sie durch ein mit der Trommel fest verbundenes Ritzel (13) verzahnt sind, und dass zwischen den Walzen (6, 8) eine intermediäre Einrichtung angeordnet ist, die die Einführung der Materialbahn in den zwischen Hülle und Trommel ausgebildeten Zwischenraum und dann die Ausführung in Richtung Vorderseite des Spenders ermöglicht.

2. Vorrichtung nach Anspruch 1, **dadurch gekennzeichnet, dass** die intermediäre Einrichtung (7) eine dritte, parallel zu den Walzen (6 und 8) angebrachte Walze ist.

3. Vorrichtung nach Anspruch 1, **dadurch gekennzeichnet, dass** die Führungseinrichtung eine äußere Hülle (5) ist, die an den Seitenwänden des Gehäuses (1) befestigt und nicht geschlossen ist, wobei ein zur Vorderseite des Spenders hin offener Zugangsbereich die gegenüberliegende Positionierung von mindestens zwei Walzen (6 und 8) ermöglicht.

4. Vorrichtung nach Anspruch 3, **dadurch** gekenntzeichnet, dass die drei Walzen gleichartig gebaut sind und einen zentralen Kern (6a, 7a, 8a) aufweisen, an dem entlang zueinander parallele Scheiben (6b, 7b, 8b) in einem vorgegebenen Abstand angeordnet sind, und dass im mittleren Teil der Walzen die Positionierung von zwei Scheiben (6c, 7c, 8c) vorgesehen ist, die dazwischen eine Auskehlung (6d, 7d, 8d) für die Durchführung und Einführung eines Führungsstücks (9) der Materialbahn aufweisen, und dass die Walzen geeignet sind, Muffen (10) aus Elastomermaterial aufzunehmen, und in Form von aufeinander folgenden Wellen bzw. Falten ausgebildet sind, und dass die Trommel (2) einen zentralen Kern (2a) für die Aufnahme von Scheiben (2c) umfasst, deren Anzahl derjenigen der Scheiben auf den Walzen mit einer Scheibe weniger pro Trommelhälfte entspricht, und dass die Trommel auch zwei Scheiben (2d) in mittlerer Position aufnimmt, die dazwischen eine Auskehlung (2b) aufweisen und die Durchführung des vorgenannten Führungsstückes (9) ermöglichen, und dass die Trommel von Muffen (11) aus Elastomermaterial umgeben ist.

5. Vorrichtung nach Anspruch 4, **dadurch gekennzeichnet, dass** die auf den Walzen und auf der Trommel ausgebildeten Wellen zueinander um eine halbe Teilung versetzt sind, so dass in den Ein- und Ausführungsphasen des Wischmaterials eine kontinuierliche Druckwirkung mit Faltenbildung an der zwischen den Walzen (6, 7), (7, 8) und der Trommel (2) eingeführten Materialbahn entsteht.

6. Vorrichtung nach Anspruch 3, **dadurch gekennzeichnet, dass** das Führungsstück (9) in seinem vorderen Teil eine doppelte Nase (9a) aufweist, um sich in die Auskehlung an der Zwischenwalze einzuklipsen und teilweise in die Auskehlungen an der oberen und unteren Walze einzudringen, und dass das Führungsstück in seinem hinteren Teil zwei weitere Abzweigungen (9b) aufweist, die sich ihrerseits in die Auskehlung an der Trommel einpassen.

7. Vorrichtung nach Anspruch 1, **dadurch gekennzeichnet, dass** die Enden mindestens der Walzen (6 und 8) Antriebsritzel (12) aufnehmen, die mit dem Ritzel (13), das mit der Trommel (2) verbunden ist, zusammenwirken.

8. Vorrichtung nach Anspruch 1, **dadurch gekennzeichnet, dass** die obere Walze (6) einen geringeren Durchmesser als die Zwischenwalze und die untere Walze einen höheren Durchmesser als die Zwischenwalze hat.

9. Vorrichtung nach Anspruch 1, **dadurch gekennzeichnet, dass** die intermediäre Einrichtung (7) aus parallel zu den Walzen angeordneten Führungsvorsprüngen, die an einer Kippklappe zum Laden der Materialbahn ausgebildet sind, besteht.
